# EUROPÄISCHE PATENTSCHRIFT

(11) **EP 0 745 552 B1**
(45) Veröffentlichungstag und Bekanntmachung des Hinweises auf die Patenterteilung: **14.08.2002**
(21) Anmeldenummer: 96107862.3
(22) Anmeldetag: 17.05.1996
(51) Int. Cl.: B66B 11/02

(54) **Anbauaufzug**
Elevator mounting
Construction d'un ascenseur

(30) Priorität: 02.06.1995 CH 162295
(43) Veröffentlichungstag der Anmeldung: 04.12.1996
(73) Patentinhaber: INVENTIO AG, CH-6052 Hergiswil (CH)
(72) Erfinder: Liebetrau, Christoph, 5737 Menziken (CH); Richter, Utz, 6030 Ebikon (CH)

(56) Entgegenhaltungen:
- DE-U- 9 302 119
- FR-A- 1 274 882

## Beschreibung

Die Erfindung betrifft einen Anbauaufzug für den Transport von Personen und Gütern, welcher mit einer Schachttüren aufweisenden Wand eines Gebäudes verbunden ist, mit einer an zwei säulenartigen Führungen laufenden, insbesondere über Tragorgane mit einem Gegengewicht verbundenen selbstangetriebenen Kabine, wobei der Zugang von der Kabine zum Gebäude und umgekehrt in der Zone zwischen den Führungen angeordnet ist und die Führungen als tragende Elemente ausgebildet sind.

Aufzugsanlagen der beschriebenen Art werden, insbesondere zwecks Modernisierung von bestehenden Bauten ohne Aufzüge, vorzugsweise an der Aussenseite eines Gebäudes angebaut. Es wird hierzu die für den Anbau des Aufzuges bestimmte Aussenwand mit Schachttüren versehen. Vor der so vorbereiteten Aussenwand wird ein Schachtgerüst erstellt und dieses mit der Aussenwand verbunden. Im Schachtgerüst selbst erfolgt dann der Einbau eines Aufzuges mit Führungsschienen für die Kabine und das Gegengewicht, Puffer, Schachtinformation etc., also auf die gleiche Art wie der Einbau in einen Schacht im Gebäudeinneren erfolgt.

In der deutschen Offenlegungsschrift DE 1 506 479 wird ein Aufzug beschrieben, der von zwei kräftigen Säulen, in denen Gegengewichte laufen, getragen und geführt wird, ohne das Gebäude zu belasten. Auf der Kabine ist ein "elastischer Triebstockantrieb" angeordnet, welcher mit beidseitigen Zahnritzeln je in eine in den Säulen knickfest eingebettete Rollenkette eingreift. Durch die spezielle Art des Antriebes soll eine Fangvorrichtung entbehrlich sein. Was aber die Verwendung dieser Konstruktion als komfortabler Personenaufzug verhindert ist der Umstand, dass der Antrieb starke Vibrationen und Geräusche entwickelt und deshalb nur für kleinere Geschwindigkeiten geeignet ist, was auch der Hinweis "für Industrie- und Garagenaufzüge" bestätigt. Ferner geht aus der Schrift und den Zeichnungen nicht hervor, wie die Kabine getragen wird und wie der Zugang von der Kabine zum Gebäude und umgekehrt disponiert ist.

Es liegt deshalb der vorliegenden Erfindung die Aufgabe zugrunde, einen modulmässig aufgebauten und vorfabrizierbaren Anbauaufzug zu schaffen, der kostengünstig herzustellen ist, vollständig ausgerüstet ist, in kurzer Zeit montiert werden kann, für den mittleren Bereich bezüglich Geschwindigkeit und Förderhöhe einsetzbar ist und die Sicherheitsanforderungen an einen Personenaufzug erfüllt.

Diese Aufgabe wird durch die in Anspruch 1 gekennzeichnete und in Zeichnungen und Beschreibung dargestellte Erfindung gelöst.

Die Erfindung zeichnet sich u.a. dadurch aus, dass der Anbauaufzug nur wenige Teile aufweist und für kleine und mittlere Förderhöhen als ganzes vorfabriziert auf die Baustelle transportiert werden kann.

Vorteilhafte Weiterbildungen und Verbesserungen der Erfindung sind in den abhängigen Ansprüchen angegeben. Durch entsprechende Anordnung von Kabine, Tragrahmen und Führungen wird eine optimale Ausnützung einer zur Verfügung stehenden Grundfläche erreicht.

Die Erfindung wird im folgenden anhand eines Ausführungsbeispiels näher erläutert und in den Zeichnungen dargestellt, es zeigen:
Fig.1 eine Gesamtansicht mit Blick an die Aussenseite des Aufzuges,
Fig.2 eine Gesamtansicht mit Blick von der Innenseite des Gebäudes und
Fig.3 eine Draufsicht auf den Anbauaufzug.

Die Fig.1 zeigt die Gesamtansicht eines Anbauaufzuges an der Aussenseite 2 eines Gebäudes 1. Auf einem auf einer Baugrundfläche 4 aufliegendem Fundamentmodul 12 sind an seinen beidseitigen Enden im Abstand der Spurweite zwei vertikale Führungsmodule 10 stirnseitig abgestützt und befestigt. Am oberen stirnseitigen Ende der Führungsmodule 10 sind diese mit einem die Spurweite überspannenden Schachtkopfmodul 13 abgeschlossen. Innerhalb der Führungsmodule 10 ist eine Kabine 5 angeordnet, deren an der Unterseite befindlicher Eigenantrieb beidseitig ein Triebrad 7 antreibt, welches auf Laufflächen der Führungsmodule 10 abläuft und welches mit einem auf der gegenüberliegenden Lauffläche des Führungsmoduls 10 befindlichen Stützrad 8 zusammenwirkt. Auf der Oberseite der Kabine 5 sind Führungsrollen 9 angeordnet, welche auf drei Laufflächen an den Führungsmodulen 10 die Kabine 5 in den zwei Horizontalachsen führen. Die Kabine 5 ist in einem umlaufenden Tragrahmen 6 gehalten und oben beidseitig über Tragorgane 19, welche über beidseitig auf dem Schachtkopfmodul 13 befindliche Umlenkrollen 14 führen, je mit einem innerhalb der Führungsmodule 10 laufenden Gegengewicht 18 (Fig.2) verbunden. Auf der linken Seite auf dem Schachtkopfmodul 13 ist ein Geschwindigkeitsbegrenzer 15 angeordnet, welcher von einem an der Kabine 5 befestigten und über eine auf der linken Seite des Fundamentmoduls 12 befestigte untere Umlenkrolle 17 geführtes Begrenzerseil 20 angetrieben wird. Bei unzulässiger Geschwindigkeitsüberschreitung wird auf bekannte Art eine an der Kabine 5 befindliche, nicht dargestellte Fangvorrichtung ausgelöst. Die Führungsmodule 10 sind pro Stockwerk 3 über je ein Befestigungsmodul 11 in der Form eines an der Aussenwand 2 befestigten, U-förmigen Rahmenteils mit dem Gebäude 1 verbunden.

Die Fig.2 zeigt eine Frontansicht des Anbauaufzuges. Das im Schnitt dargestellte Gebäude 1 weist auf den Stockwerken 3 Türöffnungen 27 auf mit Schwellenausnehmungen 28. Das teilweise aufgeschnittene linke Führungsmodul 10 zeigt Einzelheiten des Gegengewichtes 18. In einem vertikalen Stangenkäfig sind Gewichtsscheiben übereinander angeordnet, deren Gesamtgewicht zusammen mit dem Stangenkäfig beispielsweise die Hälfte des Kabinengewichtes mit 1/4 Nutzlast beträgt. Die Führungsmodule 10 weisen im wesentlichen einen teilweise strukturierten und etwa quadratischen Vierkantquerschnitt auf. Teile einer in dieser Figur nicht dargestellten schachtseitigen Schachtinformation werden vorzugseise an den horizontalen Auslegern der Befestigungsmodule 11 sowie analog gegenüberliegend auf der Kabine 5 angebracht.

In der Fig.3 sind in der Draufsicht und teilweise im Querschnitt weitere Teile und Baugruppen des Anbauaufzuges ersichtlich. Die seitlichen vertikalen Teile des Tragrahmens 6 sind oberhalb der Kabine 5 mit einem Jochteil 23 verbunden, welches beidseitig je eine etwa L-förmige, mit dem Jochteil 23 kraft- und formschlüssig verbundene Grundplatte 24 trägt. Auf den Grundplatten 24 werden die hier nicht dargestellten Führungsrollen 9 befestigt. Ferner sind auf den Grundplatten 24 nahe am Jochteil 26 noch die Aufhängepunkte für die Tragorgane 19 vorhanden. Das Gebäude 1 ist pro Stockwerk 3 mit einer Schachttür 22 und die Kabine 5 mit einer Kabinentür 21 abgeschlossen. Die Distanz zwischen den Innenseiten der Führungsmodule 10 ist mit "d" und eine zum Gebäude 1 parallele Führungsachse mit 25 bezeichnet. Der Tragrahmen 6, bzw. dessen mit 26 bezeichnete Konstruktionsebene hat einen konstanten parallelen Abstand "a" zu der Führungsachse 25 und zu der gegenüberliegenden vertikalen Lauffläche der Führungsmodule 10. Die zur Führungsachse 25 parallele Breite des Tragrahmens 6 ist grösser als die Distanz "d" zwischen den Innenseiten der Führungsmodule 10. Mit 29 sind Elemente einer Schachtinformation bezeichnet, welche an den horizontalen Verbindungsstreben der Befestigungsmodule 11 angeordnet sind. Die Schachtinformation kabinenseitig ist mit 30 bezeichnet und ist mit kleinem Abstand gegenüber der Schachtinformation 29 vorzugsweise auf dem Kabinendach angeordnet.

Der vom Gebäude 1 aus gesehen vor den Führungsmodulen 10 angeordnete Tragrahmen 6 reduziert die Baubreite des ganzen Anbauaufzuges und somit auch den Bedarf an Baugrundfläche 4. Die nicht dargestellte Antriebs- und Kommandosteuerung ist in und an der Kabine 5, insbesondere in oder neben dem Tragrahmen 6 angeordnet, so dass im Gebäude 1 kein zusätzlicher Raum für eine Maschinenanlage und eine Steuerung benötigt wird. Für die zu erstellenden Schachttüröffnungen 27, an der Aussenwand 2 des Gebäudes 1 sind beispielsweise die bei den Zwischenböden oder Stockwerken 3 eines Treppenhauses vorhandenen Lichtöffnungen geeignet. Durch entsprechende Anpassarbeiten ist an diesen Stellen der Einbau von Aussenwandschachttüren 22 mit vertretbarem Aufwand möglich, insbesondere deshalb, weil dies die einzigen baulichen Anpassungen sind, die für den Anbau eines Aufzuges vorauszusetzen sind. Mit dem Einbau der Schachttüren 22 in die Aussenwand 2 eines Gebäudes 1 werden gleichzeitig auch die Befestigungsmodule 11 angebracht. Dann ist das Gebäude 1 bereits fertig vorbereitet für den Anbau des Aufzuges. Dieser wird bis zu mittleren Förderhöhen, bzw. bis zu einer für einen Strassentransport zulässigen Höhe oder Länge fertig fabriziert, vormontiert und verdrahtet zum für den Anbau vorgesehenen Gebäude 1 hin transportiert, dort aufgestellt und mit dem Gebäude 1 über die Befestigungsmodule 11 verbunden. Der Transport des fertigen Anbauaufzuges ist möglich, weil die über ein Fundamentmodul 12 und ein Schachtkopfmodul 13 zusammen verbundenen Führungsmodule 10 eine steife und selbstragende Einheit bilden, welche sogar samt der eingebauten Kabine 5 transportiert werden kann. Der Anbauaufzug kann nach dessen Installation mit einer Umwehrung beliebiger Art z.B. mit Glas, Gitter oder nicht transparenten Vollwandelementen versehen werden, so dass bei Bedarf ein die technischen Einrichtungen vor Witterungseinflüssen schützender Schacht entsteht. Durch eine entsprechende architektonische Gestaltung der Umwehrung kann dem vorhandenen Gebäudecharakter soweit Rechnung getragen werden, dass der Anbauaufzug das Erscheinungsbild des Gebäudes 1 nicht negativ beeinflusst, sondern sogar neue architektonische Akzente setzt.

Die Kabine 5 ist als vorfabrizierte Baugruppe mit allen technischen Einrichtungen ausgerüstet und enthält nebst dem kompletten Antrieb auch dessen Steuerung und Regelung. Ebenso sind die Kommandosteuerung für die Rufverarbeitung, die Rufgeber, die Türsteuerung, sowie die Beleuchtung und Kommunikationsmittel vorhanden. Für die Stockwerkausrüstung sind vorfabrizierte Installationseinheiten vorgesehen, welche die Stockwerkrufgeber und Anzeigeelemente enthalten. Die elektrische Schachtinstallation wird vorzugsweise als fertiger Installationskanal an den Befestigungsmodulen 11 entlang geführt und an diesen befestigt. Für die Energiezuführung und den Datenaustausch sind beispielsweise Schleifleitungen und optoelektrische Systeme vorgesehen, wenn die Verwendung eines Hängekabels nicht möglich oder nicht erwünscht ist.

Die Erfindung ist jedoch auch auf Kabinen ohne Eigenantrieb anwendbar. In diesem Fall kann die Kabine über ein Seil, welches zum Schachtkopfmodul 13 geführt ist, und einen dort angebrachten Antriebsmotor bewegt werden.

Die vorhergehend beschriebene Schachtinformation 29 bzw. deren Träger kann auch unabhängig vom Befestigungsmodul 11 direkt an einem Führungsmodul 10 befestigt sein. Als weitere Variante oder Ergänzung wird auch das Anbringen eines Codestreifens am Führungsmodul 10 für optoelelektronische Abtastung vorgeschlagen.

Die Befestigungsmodule 11 werden in einer weiterentwickelten Form horizontal teleskopierbar ausgeführt. Hiermit ist die Möglichkeit gegeben, vormontierte Schachttüren 21 bereits mit den Befestigungmodulen 11 zu verbinden und, dank der Teleskopierbarkeit, zurückgeschoben an die Führungsmodule 10 zum Bauplatz zu transportieren.

Als Fangvorrichtung wird eine normale Keil- oder Rollenfangvorrichtung verwendet, welche am Führungsmodul 10 an einer speziell hierfür ausgebildeten Stelle angreift.

Auf dem Fundamentmodul 12 werden für die Kabine 5 und das in den Führungsmodul 10 laufende Gegengewicht 18, angepasst an die betrieblichen Bedürfnisse entsprechende, nicht dargestellte Puffereinrichtungen angeordnet.

Die Anpassung an ein bestehendes Gebäude 1 beschränkt sich nicht nur auf die Umwehrung. Durch farbliche, dekorative und bauliche Varianten, insbesondere bei der Kabine 1 lassen sich weitere attraktive Effekte erzielen.

Der erfindungsgemässe Anbauaufzug kann auch an einer beliebigen, hierfür geeigneten Wand oder im Treppenauge einer konventionellen Treppe aufgestellt werden.

## Patentansprüche

1. Anbauaufzug für den Transport von Personen und Gütern, welcher mit einer, Schachttüren (22) aufweisenden, Wand (2) eines Gebäudes (1) verbunden ist, mit einer an zwei säulenartigen Führungen (10) laufenden, insbesondere über Tragorgane (19) mit einem Gegengewicht (18) verbundenen selbstangetriebenen Kabine (5), wobei der Zugang von der Kabine (5) zum Gebäude (1) und umgekehrt in der Zone zwischen den Führungen (10) angeordnet ist und die Führungen (10) als tragende Elemente ausgebildet sind, **dadurch gekennzeichnet, dass** der Schacht aus einem Fundamentmodul (12), einem Schachtkopfmodul (13), mindestens zwei Führungsmodulen (10) und mindestens einem Befestigungsmodul (11) gebildet wird, und dass die Führungsmodule (10), das Fundamentmodul (12) und das Schachtkopfmodul (13) zu einem selbsttragenden Rahmen zusammenfügbar sind und eine transportierbare Einheit bilden.

2. Aufzug nach Anspruch 1, **dadurch gekennzeichnet, dass** die Kabine (5) einen Tragrahmen aufweist (6,23), dessen Konstruktionsebene (26) einen parallelen Abstand "a" zu einer durch die Führungen (10) verlaufenden horizontalen Führungsachse (25) aufweist, und dass der Tragrahmen (6,23) eine horizontale Breite aufweist, welche grösser ist als die Distanz "d" zwischen den der Kabine (5) zugewandten Innenseiten der Führungsmodule (10).

3. Aufzug nach Anspruch 1, **dadurch gekennzeichnet, dass** an den Führungsmodulen (10) Angriffsflächen für eine Fangvorrichtung angeordnet sind.

4. Aufzug nach Anspruch 1, **dadurch gekennzeichnet, dass** auf dem Schachtkopfmodul (13) Umlenkrollen (14) für die Tragorgane (9) und ein Geschwindigkeitsbegrenzer (15) angeordnet sind.

5. Aufzug nach Anspruch 3, **dadurch gekennzeichnet, dass** auf dem Fundamentmodul (12) eine Begrenzerseilumlenkung (17) angeordnet ist.

6. Aufzug nach Anspruch 1, **dadurch gekennzeichnet, dass** die Befestigungsmodule (11) als Schachtinformationsträger ausgebildet sind.

7. Aufzug nach Anspruch 1, **dadurch gekennzeichnet, dass** die Befestigungsmodule (11) horizontal teleskopierbar ausgebildet sind.

8. Aufzug nach Anspruch 1, **dadurch gekennzeichnet, dass** die Führungsmodule (10) als Schachtinformationsträger ausgebildet sind.

9. Aufzug nach Anspruch 1, **dadurch gekennzeichnet, dass** auf dem Fundamentmodul (12) eine Puffereinrichtung angeordnet ist.

## Claims

1. Attachment lift for the transport of persons and goods, which is connected with a wall (2), which comprises shaft doors (22), of a building (1), with an automotive cage (5), which runs along two-column-like guides (10) and is connected with a counterweight (18), in particular by way of support elements (19), wherein the access from the cage (5) to the building (1) and conversely is arranged in the zone between the guides (10), and the guides (10) are constructed as supporting elements, **characterised in that** the shaft is formed of a foundation module (12), a shaft head module (13), at least two guide modules (10) and at least one fastening module (11) and that the guide module (10), the foundation module (12) and the shaft head module (13) are assemblable into a self-supporting frame and form a transportable unit.

2. Lift according to claim 1, **characterised in that** the cage (5) comprises a supporting frame (6, 23), the constructional plane (26) of which is at a parallel spacing "a" from a horizontal guide axis (25) extending through the guides (10) and that the supporting frame (6, 28) has a horizontal width which is greater than the distance "d" between the inward sides of the guide modules (10), which face the cage (5).

3. Lift according to claim 1, **characterised in that** engagement surfaces for a cage-arresting device are arranged at the guide modules (10).

4. Lift according to claim 1, **characterised in that** deflecting rollers (14) for the support elements (19) and a speed limiter (15) are arranged on the shaft head module (13).

5. Lift according to claim 3, **characterised in that** a limiter cable deflection (17) is arranged on the foundation module (12).

6. Lift according to claim 1, **characterised in that** the fastening modules (11) are constructed as shaft information carriers.

7. Lift according to claim 1, **characterised in that** the fastening modules (11) are constructed to be extendible telescopically.

8. Lift according to claim 1, **characterised in that** the guide modules (10) are constructed as shaft information carriers.

9. Lift according to claim 1, **characterised in that** a buffer equipment is arranged on the foundation module (12).

## Revendications

1. Ascenseur rajouté pour le transport de personnes et de marchandises, qui est relié à un mur (2) d'un bâtiment (1) pourvu de portes palières (22) et qui comporte une cabine automotrice (5) circulant sur deux guides en forme de colonnes (10) et reliée en particulier grâce à des organes porteurs (19) à un contrepoids (18), l'accès entre la cabine (5) et le bâtiment (1) et inversement étant disposé dans la zone située entre les guides (10), et ceux-ci étant conçus comme des éléments porteurs,
**caractérisé en ce que** la cage se compose d'un module de fondement (12), d'un module de tête de cage (13), d'au moins deux modules de guidage (10) et d'au moins un module de fixation (11), et **en ce que** les modules de guidage (10), le module de fondement (12) et le module de tête de cage (13) sont aptes à être assemblés pour former un châssis autoporteur et forment une unité transportable.

2. Ascenseur selon la revendication 1, **caractérisé en ce que** la cabine (5) comporte un châssis porteur (6, 23) dont le plan de construction (26) présente un écartement parallèle "a" par rapport à un axe de guidage horizontal (25) traversant les guidages (10), et **en ce que** le châssis porteur (6, 23) présente une largeur horizontale qui est supérieure à la distance "d" entre les côtés intérieurs des modules de guidage (10) tournés vers la cabine (5).

3. Ascenseur selon la revendication 1, **caractérisé en ce que** des surfaces d'action pour un dispositif d'arrêt sont disposées sur les modules de guidage (10).

4. Ascenseur selon la revendication 1, **caractérisé en ce que** des poulies de renvoi (14) pour les organes porteurs (9) et un limiteur de vitesse (15) sont disposés sur le module de tête de cage (13).

5. Ascenseur selon la revendication 3, **caractérisé en ce qu'**une déviation de câble limiteur (17) est disposée sur le module de fondement (12).

6. Ascenseur selon la revendication 1, **caractérisé en ce que** les modules de fixation (11) sont conçus comme des supports d'information de cage.

7. Ascenseur selon la revendication 1, **caractérisé en ce que** les modules de fixation (11) ont une forme télescopique horizontale.

8. Ascenseur selon la revendication 1, **caractérisé en ce que** les modules de guidage (10) sont conçus comme des supports d'information de cage.

9. Ascenseur selon la revendication 1, **caractérisé en ce qu'**un dispositif amortisseur est disposé sur le module de fondement (12).
